# EUROPÄISCHE PATENTANMELDUNG

(11) **EP 4 642 053 A1**
(43) Veröffentlichungstag der Anmeldung: **29.10.2025**
(21) Anmeldenummer: 25169231.5
(22) Anmeldetag: 08.04.2025
(51) Int. Cl.: H04R 25/00

(54) **VERFAHREN ZUR DIREKTIONALEN SIGNALVERARBEITUNG FÜR EIN HÖRINSTRUMENT**

(30) Priorität: 22.04.2024 DE 102024203743
(71) Anmelder: Sivantos Pte. Ltd., Singapore 539775 (SG)
(72) Erfinder: KAMKAR-PARSI, Homayoun, 91058 Erlangen (DE); HAIN, Jens, 91058 Erlangen (DE)
(74) Vertreter: FDST Patentanwälte

(57) **Zusammenfassung**

Die Erfindung betrifft ein Verfahren zur direktionalen Signalverarbeitung für ein Hörinstrument (1), wobei durch einen ersten Eingangswandler (M1) des Hörinstruments (1) aus einem Umgebungsschall (2) ein erstes Eingangssignal (E1) erzeugt wird, und durch einen zweiten Eingangswandler (M2) des Hörinstruments (1) aus dem Umgebungsschall (2) ein zweites Eingangssignal (E2) erzeugt wird, wobei anhand des ersten Eingangssignals (E1) und des zweiten Eingangssignals (E2) eine Winkelrichtung (α) einer Schallquelle (16, 17) relativ zu einer ersten Referenzrichtung (R1), insbesondere zu einer Frontalrichtung (12) eines Trägers (10) des Hörinstrumentes (1), wenigstens näherungsweise erkannt wird, und wobei anhand des ersten Eingangssignals (E1) und des zweiten Eingangssignals (E2) eine Orientierungsrichtung (vw1-3, vwk) der besagten Schallquelle (16, 17), insbesondere relativ zu einer zweiten Referenzrichtung (R2), wenigstens näherungsweise erkannt wird.

## Beschreibung

Die Erfindung betrifft ein Verfahren zur direktionalen Signalverarbeitung für ein Hörinstrument, wobei anhand eines ersten Eingangssignals und eines zweiten Eingangssignals des Hörinstrumentes eine Winkelrichtung einer Schallquelle relativ zu einer Frontalrichtung eines Trägers des Hörinstrumentes wenigstens näherungsweise erkannt wird.

In Hörinstrumenten, insbesondere in Hörgeräten im engeren Sinn, wird ein Eingangssignal durch eine insbesondere frequenzbandspezifische Signalverarbeitung zu einem Ausgangssignal verarbeitet, und einem Gehör eines Trägers des Hörinstrumentes zugeführt, etwa mittels eines Lautsprechers. Die Signalverarbeitung kann hierbei zusätzlich speziell auf den Träger und insbesondere seine audiologischen Anforderungen abgestimmt sein, etwa bei Hörgeräten im engeren Sinn zur Versorgung einer Hörschwäche des Trägers.

Die besagte Signalverarbeitung erfolgt oftmals auch direktional in dem Sinne, dass mehrere Eingangssignale zum Ausgangssignal in einer Weise verarbeitet werden, dass Schall aus unterschiedlichen Raumrichtungen der Umgebung unterschiedlich in das Ausgangssignal eingeht, d.h., dass Schall aus manchen Raumrichtungen unterdrückt wird, und Schall aus anderen Raumrichtungen hingegen angehoben wird.

Für eine derartige Richtmikrofonie werden der Signalverarbeitung meist bestimmte Modelle einer Umgebungssituation zugrunde gelegt, etwa, dass eine Schallquelle, welche in einer Frontalrichtung des Trägers liegt, grundsätzlich als relevant bzw. eine Nutzsignalquelle betrachtet wird, da angenommen wird, dass der Träger seinen Blick auf die für ihn relevanten Schallquellen ausrichten wird. Eine weitere Annahme ist bspw., Geräusche aus dem hinteren Halbraum des Trägers, ggf. abhängig von ihrem Spektrum, grundsätzlich als Störgeräusche zu interpretieren.

Gerade in komplexen Gesprächssituationen mit mehreren Gesprächspartnern, insbesondere in einer Umgebung mit vielen zusätzlichen Störgeräuschen (z.B. in einem Restaurant o.ä., sog. "Cocktail-Party"-Hörsituation) kommt eine derartige Signalverarbeitung jedoch an ihre Grenzen, da hierfür die Unterscheidung von für den Träger relevanten und irrelevanten Schallsignalen oftmals zu grob bzw. zu unpräzise ist.

Der Erfindung liegt daher die Aufgabe zugrunde, ein Verfahren anzugeben, mittels dessen für ein Hörinstrument eine zusätzliche Möglichkeit bereitgestellt wird, Schallquellen in ihrer Relevanz für einen Träger des Hörinstrumentes zu bewerten.

Die genannte Aufgabe wird erfindungsgemäß gelöst durch ein Verfahren zur direktionalen Signalverarbeitung für ein Hörinstrument, wobei durch einen ersten Eingangswandler des Hörinstruments des Hörinstruments aus einem Umgebungsschall ein erstes Eingangssignal erzeugt wird, und durch einen zweiten Eingangswandler des Hörinstruments aus dem Umgebungsschall ein zweites Eingangssignal erzeugt wird, wobei anhand des ersten Eingangssignals und des zweiten Eingangssignals eine Winkelrichtung einer Schallquelle relativ zu einer ersten Referenzrichtung, insbesondere zu einer Frontalrichtung eines Trägers des Hörinstrumentes wenigstens näherungsweise erkannt wird, und wobei anhand des ersten Eingangssignals und des zweiten Eingangssignals eine Orientierungsrichtung der besagten Schallquelle, insbesondere relativ zu einer zweiten Referenzrichtung, wenigstens näherungsweise erkannt wird. Vorteilhafte und teils für sich gesehen erfinderische Ausgestaltungen sind Gegenstand der Unteransprüche sowie der nachfolgenden Beschreibung.

Als ein Hörinstrument ist hierbei generell jedwede Vorrichtung umfasst, welche dazu eingerichtet ist, aus einem Umgebungsschall mittels wenigstens eines insbesondere akusto-elektrischen Eingangswandlers ein elektrischen Eingangssignal zu erzeugen, besagtes Eingangssignal durch eine insbesondere frequenzbandspezifische Verstärkung und/oder Kompression zu einem Ausgangssignal zu verarbeiten, und aus dem Ausgangssignal ein Schallsignal zu erzeugen und dieses einem Gehör eines Trägers dieser Vorrichtung zuzuführen, insbesondere mittels eines elektro-akustischen Ausgangswandlers (bspw. ein Lautsprecher, ein sog. Balanced Metal Case Receiver, aber auch ein Knochenleithörer). Unter einem Hörinstrument sind also insbesondere ein Kopfhörer (z.B. als "Earbud"), ein Headset, eine Datenbrille mit Lautsprecher, etc. umfasst, welche mit einem entsprechenden Eingangswandler ausgestatte sind. Als ein Hörinstrument ist aber auch ein Hörgerät im engeren Sinne umfasst, also ein Gerät zur Versorgung einer Hörschwäche des Trägers, in welchem bei der Verarbeitung des Eingangssignals zum Ausgangssignal ersteres insbesondere frequenzbandabhängig verstärkt und/oder komprimiert wird, um mittels eines aus dem Ausganssignal erzeugten Ausgangsschallsignals benutzerspezifisch die Hörschwäche des Trägers zumindest teilweise zu kompensieren.

Insbesondere kann das Hörinstrument auch als ein binaurales Hörsystem mit einem ersten lokalen Gerät und einem zweiten lokalen Gerät ausgestaltet sein, wobei in diesem Fall das Hörinstrument bevorzugt auch noch (wenigstens) zwei weitere Eingangswandler aufweisen kann, wobei der erste und der zweite Eingangswandler im ersten lokalen Gerät angeordnet sind, und die beiden weiteren Eingangswandler im zweiten lokalen Gerät angeordnet sind. Die Anwendbarkeit des beschriebenen Verfahrens ist hiervon generell unabhängig.

Unter einem ersten bzw. zweiten Eingangswandler ist hierbei insbesondere jedwede Vorrichtung umfasst, welche dazu eingerichtet ist, aus einem Schallsignal ein entsprechendes elektrisches Signal zu erzeugen. Insbesondere kann bei der Erzeugung des ersten bzw. zweiten Eingangssignals durch den jeweiligen Eingangswandler auch eine Vorverarbeitung erfolgen, z.B. in Form einer linearen Vorverstärkung und/oder einer A/D-Konvertierung. Das entsprechend erzeugte Eingangssignal ist dabei insbesondere durch ein elektrisches Signal gegeben, dessen Strom- und/oder Spannungsschwankungen im Wesentlichen die Schalldruck-Schwankungen der Luft repräsentieren.

Unter einer Winkelrichtung einer Schallquelle relativ zu einer Frontalrichtung des Trägers ist hierbei insbesondere zu verstehen, dass durch das bestimmungsgemäße Tragen des Hörinstrumentes am Kopf (auch im Fall eines binauralen Hörsystems als Hörinstrument), insbesondere an bzw. in einem Ohr (im Fall eines monauralen Hörinstrumentes), eine eindeutige Relation zwischen den beiden Eingangswandlern und der Frontalrichtung des Trägers hergestellt wird. Mittels einer entsprechenden direktionalen Verarbeitung der beiden Eingangssignale kann somit, etwa über Laufzeitunterschiede entsprechender Signalanteile im ersten und zweiten Eingangssignal, erkannt werden, in welcher Winkelrichtung eine Schallquelle angeordnet ist, wobei der Winkel hierbei bezogen wird auf die erste Referenzrichtung, welche ihrerseits gegeben ist durch die beschriebene Frontalrichtung, oder anhand dieser definiert werden kann.

Unter einer Orientierungsrichtung der Schallquelle ist hierbei insbesondere eine Richtung zu verstehen, in welche die Schallquelle ihre maximale Schallenergie emittiert, bzw. in welcher das Emissionsmaximum der Schallenergie der Schallquelle liegt. Bei einem Sprecher als Schallquelle ist diese Richtung im Normalfall mit der Frontalrichtung des Sprechers gleichzusetzen. Bei einem Lautsprecher ist die Orientierungsrichtung meist durch eine Symmetrieachse der Anordnung der Membran(en) gegeben. Die Orientierungsrichtung kann hierbei insbesondere bezogen werden auf die erste Referenzrichtung, also bevorzugt auf die Frontalrichtung des Trägers des Hörinstrumentes, als vektorieller Richtung (also zur Schallquelle hin verschoben), sodass die Vektoren der ersten und der zweiten Referenzrichtung parallel sind. Bevorzugt ist die zweite Referenzrichtung aber durch die besagte Winkelrichtung gegeben. Durch das feste Verhältnis zwischen erster und zweiter Referenzrichtung kann jedoch die Definition der zweiten Referenzrichtung bevorzugt von einer nachfolgenden Anwendung abhängig gewählt werden, da alle alternativen Definitionen zueinander äquivalent sind (bis auf eine entsprechende Winkeltransformation).

Unter einer näherungsweisen Erkennung der Winkelrichtung und/oder der Orientierungsrichtung ist hierbei insbesondere umfasst, dass eine Mehrzahl von mindestens drei (und bevorzugt mehr) diskreten Winkelwerten als möglicher Wertebereich für die jeweilige Richtung vorgegeben wird, und derjenige Winkelwert als bestimmt wird, welchem die reale Winkelrichtung bzw. Orientierungsrichtung am nächsten kommt, und der Winkelwert als erkannte Winkel- bzw. Orientierungsrichtung ausgegeben wird.

Unter einer wenigstens näherungsweisen Erkennung ist hierbei zu verstehen, dass die Erkennung der jeweiligen Richtung entweder in besagten diskreten Winkelwerten oder auch kontinuierlich und insbesondere exakt erfolgen kann (im Rahmen der jeweiligen Möglichkeiten, welche insbesondere durch jegliche Effekte von Diskretisierung, Sampleraten und endlichen Rechen- sowie Speicherkapazitäten etc. bedingt sind).

Die Erkennung der Winkel- bzw. Orientierungsrichtung anhand des ersten und des zweiten Eingangssignals umfasst hierbei insbesondere, dass die Erkennung direkt an den Signalanteilen des ersten und des zweiten Eingangssignals durchgeführt wird, d.h., dass ein entsprechendes, winkelabhängiges Filter (z.B. ein Kerbfilter) zur Erkennung der betreffenden Richtung direkt auf das erste und das zweite Eingangssignal angewandt wird, und/oder eine Laufzeitdifferenz von Signalbeiträgen direkt im ersten und zweiten Eingangssignal ermittelt wird. Bevorzugt kann für ein solches Filter zur Erkennung auch eine Abschattungswirkung des Kopfes berücksichtigt werden, insbesondere mittels einer oder mehrerer insbesondere orientierungsrichtungsabhängiger kopfbezogener Übertragungsfunktionen.

Die Erkennung der Winkel- bzw. Orientierungsrichtung anhand des ersten und des zweiten Eingangssignals umfasst jedoch auch, dass das besagte Filter zur Erkennung der betreffenden Richtung auf ein erstes Zwischensignal und ein zweites Zwischensignal angewandt wird, und/oder die Laufzeitdifferenz von Signalbeiträgen im ersten und zweiten Zwischensignal ermittelt wird. Das erste Zwischensignal wird hierbei bevorzugt nur vom ersten Eingangssignal abgeleitet (also ohne, dass Signalbeiträge des zweiten Eingangssignals direkt ins zweite Zwischensignal **eingehen),** und das zweite Zwischensignal bevorzugt direkt vom zweiten Eingangssignal (also vorzugsweise ohne Signalbeiträge des ersten Eingangssignals im zweiten Zwischensignal).

Die Zwischensignale können dabei durch einkanalige Vorverarbeitung aus den jeweiligen Eingangssignalen erzeugt werden. Die Zwischensignale können jedoch auch jeweils durch direktionale Vorverarbeitung aus dem ersten und dem zweiten Eingangssignal erzeugt werden, etwa als vorwärts- und rückwärtsgerichtetes Cardioid-Signal.

Die Erkennung der Winkelrichtung der Schallquelle kann hierbei der Erkennung der Orientierungsrichtung vorgelagert sein, oder auch gemeinsam mit dieser erfolgen.

Durch die Erkennung der Orientierungsrichtung der Schallquelle, welche insbesondere auch eine Richtung der maximalen Emission der Schallenergie beinhaltet, sowie dem Bezug zur Winkelrichtung, wird eine Unterscheidung vereinfacht, ob es sich bei der Schallquelle um eine Störgeräuschquelle oder eine mögliche Nutzsignalquelle für den Träger handelt. Insbesondere kann eine Schallquelle somit dann als Störgeräuschquelle interpretiert werden, wenn infolge ihrer Orientierungsrichtung (bei gegebener Winkelrichtung) lediglich geringere Teile der Schallenergie in Richtung des Trägers des Hörinstrumentes emittiert werden. Dies kann etwa über entsprechende Winkelschranken, ausgehend von der Schallquelle, etc. unterschieden werden.

Bevorzugt wird dabei anhand der Orientierungsrichtung der Schallquelle diese als eine für den Träger relevante Schallquelle erkannt. Auch dies kann anhand entsprechende Winkelschranken, ausgehend von der Schallquelle, erkannt werden. So kann z.B. überprüft werden, ob die Orientierungsrichtung, bezogen auf die Winkelrichtung (also der, vorzugsweise inversen, Winkelrichtung der Schallquelle als zweiter Referenzrichtung), mehr als z.B. (±) 10° oder mehr als z.B. (±) 22,5° oder mehr als (±) 45° beträgt (d.h., ob der Betrag der Abweichung der Orientierungsrichtung von der Winkelrichtung mehr als 10°, bzw. 22,5° bzw. 45° beträgt).

Wenn dies für die gesetzte Schranke nicht der Fall ist, und die Abweichung also kleiner ist, so ist die Schallquelle als im Wesentlichen auf den Träger des Hörsystems ausgerichtet angenommen, und wird als für den Träger relevante Schallquelle eingestuft.

Bevorzugt wird hierbei als besagte Schallquelle ein Sprecher erkannt. Das Verfahren ist grundsätzlich auch auf andere Arten von Schallquellen anwendbar, jedoch entfaltet es gerade im Kontext eines Sprechers als Schallquelle, welcher sich während eines Gespräches bewegen und insbesondere seine Orientierung bzgl. des Trägers ändern kann, seine besonderen Vorteile. Der Sprecher kann insbesondere anhand von spektralen Merkmalen als solcher erkannt werden, d.h., der seine Sprachbeiträge beinhaltende Schall wird anhand von charakteristischen spektralen Merkmalen (wie z.B. Formanten) als Sprache erkannt.

Besonders bevorzugt wird dann der Sprecher anhand der Orientierungsrichtung als ein Gesprächspartner des Trägers erkannt. Dies bedeutet insbesondere, dass der als relevante Schallquelle erkannte Sprecher dann auch als mit dem Träger im Gespräch befindlich erkannt wird, insbesondere solange die Orientierungsrichtung des besagten Gesprächspartners hinreichend auf den Träger ausgerichtet ist.

Günstigerweise wird eine Direktionalität des Schalls der Schallquelle ermittelt, wobei die Orientierungsrichtung der Schallquelle nur dann ermittelt wird, wenn die ermittelte Direktionalität einen unteren Grenzwert nicht unterschreitet. Hierdurch kann verhindert werden, dass Rechenleistung zur Erkennung einer relevanten Schallquelle verschwendet wird, wenn z.B. die Schallquelle nur diffus wahrnehmbar ist. Das Ermitteln der Direktionalität kann insbesondere anhand von spektralen Merkmalen des Schalls erfolgen, bspw. anhand einer Erkennung eines diffusen Schallanteils.

Zweckmäßigerweise wird erfasst, ob die Schallquelle in einem ersten Bereich liegt, welcher im vorderen Halbraum des Trägers belegen ist, wobei die Erkennung der Orientierung der Schallquelle nur durchgeführt wird, wenn die Schallquelle im ersten Bereich liegt. Hierdurch kann verhindert werden, dass Rechenleistung zur Erkennung einer relevanten Schallquelle verschwendet wird, wenn die Schallquelle in einem für den Träger a priori als irrelevant anzunehmenden Raumbereich liegt. Der erste Bereich kann hierbei bevorzugt gewählt werden als der Bereich [-67,5°, 67,5°], besonders bevorzugt [-60°, 60°] bezogen auf die erste Referenzrichtung bzw. die Frontalrichtung des Trägers.

Vorteilhafterweise erfolgt die näherungsweise Erkennung der Orientierungsrichtung durch eine Auswahl aus einer Mehrzahl an, bevorzugt mindestens drei, diskreten Kern-Orientierungsrichtungen. Die Erkennung der Orientierungsrichtung kann hierbei insbesondere auch derart erfolgen, dass einer aus drei Orientierungsbereichen erkannt wird: Orientierungsrichtung dem Träger zugewandt, Orientierungsrichtung am Träger vorne vorbeigerichtet, Orientierungsrichtung hinten am Träger vorbeigerichtet. Für die Feststellung, ob eine Schallquelle für den Träger Relevanz hat, ist eine höhere Auflösung, also mit einem größeren Wertebereich der Orientierungsrichtungen (bzgl. der Winkelrichtung bzw. der inversen Winkelrichtung) oftmals nicht erforderlich. Somit kann auf eine komplexere Ermittlung und insbesondere auch auf komplexere Rechenoperationen verzichtet werden.

Als weiter vorteilhaft erweist es sich, wenn eine erste Mehrzahl an insbesondere zwei- bzw. mehrkanaligen winkelabhängigen Filtern bereitgestellt wird, deren zugrunde liegende Winkel wenigstens einen Teilbereich des Raumes überdecken, wobei die erste Mehrzahl an winkelabhängigen Filtern jeweils auf das erste und das zweite Eingangssignal und/oder auf ein erstes und ein zweites Zwischensignal angewandt werden, welche jeweils vom ersten bzw. zweiten Eingangssignal abgeleitet werden, und hieraus eine Menge entsprechender winkelabhängiger Merkmale ermittelt wird, und wobei die Winkelrichtung der Schallquelle anhand der winkelabhängigen Merkmale erkannt wird. Insbesondere sind dabei die winkelabhängigen Merkmale quantitative Merkmale derart, dass die Merkmale zu verschiedenen Winkelrichtungen der Größe nach geordnet werden können. Die winkelabhängigen Filter "scannen" dabei den Teilbereich des Raumes bzw. den ganzen Raum, sodass anhand eines Maximums oder Minimums der winkelabhängigen Merkmale der zum betreffenden Merkmal zugehörige Winkel als Winkelrichtung ermittelt werden kann.

Als winkelabhängiges Merkmal wird dabei bevorzugt ein Schallpegel oder ein Grad einer Abschwächung eines Schalls von einer Schallquelle ermittelt, welche in der betreffenden Winkelrichtung angeordnet ist. Die winkelabhängigen Filter sind dabei insbesondere als Kerbfilter ("notch-filter") ausgestaltet, welche direkt auf das erste und das zweite Eingangssignal, oder auf ein hiervon jeweils abgeleitetes erstes und zweites Zwischensignal angewandt werden, und eine entsprechende räumliche Filterung mit dem betreffenden Winkelbereich bewirken, sodass eine maximale Hervorhebung oder eine maximale Abschwächung zu einem der Winkel ermittelt werden kann.

**In** einer weiter vorteilhaften Ausgestaltung wird für wenigstens eine Winkelrichtung eine zweite Mehrzahl an orientierungsrichtungsabhängigen Filtern bereitgestellt, welche jeweils einer Orientierungsrichtung bei der besagten Winkelrichtung entsprechen, wobei die zweite Mehrzahl an orientierungsrichtungsabhängigen Filtern jeweils auf das erste und das zweite Eingangssignal und/oder auf das erste und das zweite Zwischensignal angewandt werden, und hieraus eine zweite Menge entsprechender orientierungsrichtungsabhängigen Merkmale ermittelt wird, und wobei die Orientierungsrichtung anhand der besagten orientierungsrichtungsabhängigen Merkmale erkannt wird. Insbesondere sind dabei die orientierungsrichtungsabhängigen Merkmale quantitative Merkmale derart, dass die Merkmale zu verschiedenen Orientierungsrichtungen der Größe nach geordnet werden können.

Die orientierungsrichtungsabhängigen Filter "scannen" dabei den Raum um die Schallquelle zu gegebener Winkelrichtung, sodass insbesondere anhand eines Maximums oder Minimums der orientierungsrichtungsabhängigen Merkmale die zum betreffenden Merkmal zugehörige Orientierungsrichtung ermittelt werden kann.

Bevorzugt wird dabei als orientierungsrichtungsabhängiges Merkmal ein Grad einer Abschwächung eines Schalls von einer Schallquelle ermittelt, welche in der betreffenden Orientierungsrichtung ausgerichtet ist. Die orientierungsrichtungsabhängigen Filter sind dabei insbesondere als Kerbfilter ("notch-filter") ausgestaltet, welche direkt auf das erste und das zweite Eingangssignal, oder auf ein hiervon jeweils abgeleitetes erstes und zweites Zwischensignal angewandt werden.

Besonders bevorzugt wird dabei für den Grad der Abschwächung ein Vergleichssignal, welches durch eine Anwendung des betreffenden winkelabhängigen und/oder orientierungsrichtungsabhängigen Filters auf das erste und das zweite Eingangssignal und/oder auf das erste und das zweite Zwischensignal generiert wird, mit einem Referenzsignal verglichen wird, welches vorzugsweise eine omnidirektionale Richtcharakteristik aufweist. Ein derartiger Vergleich lässt sich besonders einfach implementieren, zudem liefert das Referenzsignal eine Vergleichsgröße für den gesamten Schallpegel als Bezugsgröße für die Abschwächung durch das jeweilige Filter.

Insbesondere wird dabei das Referenzsignal nur vom ersten Eingangssignal abgeleitet. Hierdurch kann die omnidirektionale Richtcharakteristik ohne weitere Signalverarbeitungsschritte sichergestellt werden.

Günstigerweise wird eine Mehrzahl an diskreten Konfigurationen vorgegeben, welche jeweils durch eine zugehörige Winkelrichtung aus einer ersten Mehrzahl an diskreten Winkelrichtungen für die Schalquelle sowie durch eine zugehörige Orientierungsrichtung aus einer zweiten Mehrzahl an diskreten Orientierungsrichtungen gegeben ist, wobei für jede der Konfigurationen ein orientierungsrichtungsabhängiges Filter bereitgestellt wird, welches jeweils auf das erste und das zweite Eingangssignal und/oder auf das erste und das zweite Zwischensignal angewandt wird, und hieraus ein entsprechendes orientierungsrichtungsabhängiges Merkmal für die jeweilige Konfiguration ermittelt wird, und wobei die Orientierungsrichtung anhand der ermittelten orientierungsrichtungsabhängigen Merkmale erkannt wird.

Dies bedeutet insbesondere: Es werden nur eine bestimmte Anzahl an als relevant erachteten, möglichen Konfigurationen überprüft, wobei jede Konfiguration gegeben ist durch eine von mehreren möglichen Winkelrichtung und eine zugehörige Orientierungsrichtung (insbesondere bezogen auf die jeweilige Winkelrichtung bzw. inverse Winkelrichtung), wobei zu einer Winkelrichtung genau eine oder auch mehrere Orientierungsrichtungen (also eine Konfiguration oder mehrere Konfigurationen bei dieser Winkelrichtung) vorliegen können. Dies erlaubt es, den Overhead gering zu halten, indem lediglich eine reduzierte Anzahl an Konfigurationen (gegenüber einer potentiell weitaus größeren Anzahl an Möglichkeiten der Konfiguration) überhaupt betrachtet werden, und entsprechende Filter bereitgestellt sowie die zugehörigen Merkmale ermittelt werden müssen.

Zweckmäßigerweise wird für jede Orientierungsrichtung zu einer gegebenen Winkelrichtung eine kopfrichtungsbezogene Übertragungsfunktionen (Orientation Dependent Head Related Transfer Function, ODHRTF) bereitgestellt, wobei jede der ODHRTFs einen Übertragungsweg für Schall von der Schallquelle repräsentiert, welche in einer betreffenden Winkelrichtung mit der besagten Orientierungsrichtung angeordnet ist, und wobei die orientierungsrichtungsabhängigen Filter jeweils gebildet werden anhand der jeweils zugehörigen ODHRTF. Dies bedeutet insbesondere, dass das jeweilige Filter, z.B. als Kerbfilter, die zugehörige ODHRTF von der Schallquelle (bei gegebener Winkelrichtung und gegebener Orientierungsrichtung) hin zum ersten bzw. zweiten Eingangswandler berücksichtigt bzw. bevorzugt beinhaltet. Hierdurch wird eine präzise Abbildung der räumlichen Propagation des Schalls von der Schallquelle zum jeweiligen Eingangswandler sichergestellt, sodass für das Filter räumliche Verzerrungseffekte, die zu einer unpräzisen Bestimmung der Winkel- bzw. Orientierungsrichtung führen könnten, bestmöglich vermieden werden. Die ODHRTF stellt hierbei eine Erweiterung des Konzeptes der kopfbezogenen Transferfunktion (Head Related Transfer Function, HRTF) dar, welche einen Übertragungsweg für Schall von einer Schallquelle repräsentiert, die in einer bestimmten Winkelrichtung angeordnet ist, jedoch anders als die ODHRTF nicht von der Orientierungsrichtung der Schallquelle abhängt. Bevorzugt werden die einzelnen ODHRTFs vorab (also vor dem eigentlichen Verfahren) in einer Kalibrierung gemessen und/oder simuliert.

Vorteilhafterweise wird die Orientierungsrichtung anhand der orientierungsrichtungsabhängigen Merkmale mittels eines künstlichen neuronalen Netzes erkannt. Dies bedeutet, dass die orientierungsrichtungsabhängigen Merkmale als Eingangsgrößen an ein künstliches neuronales Netz, z.B. ein Recurrent Neural Network (RNN) o.ä., übergeben werden, und das neuronale Netz die wenigstens näherungsweise ermittelte Orientierungsrichtung als Ausgangsgröße ausgibt. Hierbei kann insbesondere eine zeitgleiche Verarbeitung der besagten Eingangsgrößen erfolgen, was zu einer Verbesserung der Runtime führt.

Günstigerweise wird dabei für jede Orientierungsrichtung zu einer gegebenen Winkelrichtung eine bzw. die kopfrichtungsbezogene Übertragungsfunktionen bereitgestellt, wobei Eingangsgrößen für das künstliche neuronale Netz verwendet werden, welche anhand des mit der zugehörigen kopfrichtungsbezogenen Übertragungsfunktion gefilterten ersten und/oder zweiten Eingangssignals abgeleitet werden. Dies ermöglicht einerseits eine Berechnung der Orientierungsrichtung mittels eines dazu besonders geeigneten künstlichen neuronalen Netzes, da diese Art von Aufgaben selbst durch kleinere künstliche neuronale Netze vergleichsweise effizient durchführbar ist, und diese zudem mit vergleichsweise geringem Trainingsaufwand (da nur geringe Parameteranzahl bei kleinen künstlichen neuronalen Netzen) für besagte Aufgabe eingerichtet werden können. Andererseits kann hierbei der Prozess der Signalverarbeitung zur Erkennung der Orientierungsrichtung durch die Verwendung akustischer Merkmale wie bspw. der wie beschrieben gefilterten Eingangssignale als Eingangsgrößen merklich verkürzt werden. Die Erfindung nennt weiter ein Hörinstrument, umfassend einen ersten Eingangswandler zur Erzeugung eines ersten Eingangssignals aus einem Umgebungsschall, einen zweiten Eingangswandler zur Erzeugung eines zweiten Eingangssignals aus dem Umgebungsschall, und eine Signalverarbeitungseinheit, wobei das Hörinstrument dazu eingerichtet ist, das vorbeschriebene Verfahren durchzuführen, und wobei insbesondere die Signalverarbeitungseinheit dazu eingerichtet ist (durch entsprechende Ausstattung mit Prozessorleistung und durch diese adressierbaren Arbeitsspeicher, sowie durch Programmbefehle), die Signalverarbeitungsschritte des vorbeschriebenen Verfahrens durchzuführen.

Das erfindungsgemäße Hörinstrument teilt die Vorzüge des erfindungsgemäßen Verfahrens. Die für das Verfahren und für seine Weiterbildungen angegebenen Vorteile können hierbei sinngemäß auf das Hörinstrument übertragen werden.

Nachfolgend wird ein Ausführungsbeispiel der Erfindung anhand von Zeichnungen näher erläutert. Hierbei zeigen jeweils schematisch:
- Fig. 1: in einem Blockschaltbild ein Hörinstrument,
- Fig. 2: in einer Draufsicht eine Hörsituation eines Trägers des Hörinstruments nach Fig. 1 mit einem Sprecher als Schallquelle
- Fig. 3: in einem Blockdiagramm den Ablauf eines Verfahrens zum Bestimmen einer Orientierungsrichtung des Sprechers nach Fig. 2,
- Fig. 4: in einer Draufsicht mehrere Konfigurationen, welche jeweils durch spezifisch orientierte Sprecher um den Träger des Hörinstruments nach Fig. 1 gegeben sind,
- Fig. 5: in einem Diagramm die Wirkung einzelner Filter für das Verfahren nach Fig. 3, angewandt auf eine Konfiguration nach Fig. 4,
- Fig. 6: jeweils in der Draufsicht verschiedene mögliche Konfigurationen zu drei unterschiedlichen Winkelrichtungen eines Sprechers.

Einander entsprechende Teile und Größen sind in allen Figuren jeweils mit denselben Bezugszeichen versehen.

In Figur 1 ist schematisch in einem Blockschaltbild ein Hörinstrument 1 dargestellt, welches einen ersten Eingangswandler M1 und einen zweiten Eingangswandler M2 aufweist. Der erste Eingangswandler M1 und der zweite Eingangswandler M2 sind hierbei jeweils durch entsprechende Mikrofone gegeben. Der erste Eingangswandler M1 ist dazu eingerichtet, im Betrieb des Hörinstrumentes 1 aus einem Umgebungsschall 2 ein erstes Eingangssignal E1 zu erzeugen. Entsprechend ist der zweite Eingangswandler M2 dazu eingerichtet, im Betrieb des Hörinstrumentes 1 aus dem Umgebungsschall 2 ein zweites Eingangssignal E2 zu erzeugen. Das erste Eingangssignal E1 und das zweite Eingangssignal E2 werden einer Signalverarbeitungseinheit 4 zugeführt, in welcher beide Eingangssignale E1, E2 zu einem Ausgangssignal A1 verarbeitet werden, und dabei insbesondere frequenzbandspezifisch verstärkt und/oder komprimiert werden, wobei die besagte Signalverarbeitung der beiden Eingangssignale E1, E2 zum Ausgangssignal A1 insbesondere richtungsabhängig erfolgt, d.h., im Umgebungsschall können Beiträge einzelner Schallquellen aus unterschiedlichen Raumrichtungen unterschiedlich stark verstärkt werden. Überdies kann besagte Signalverarbeitung insbesondere gemäß audiologischer Anforderungen eines Trägers des Hörinstrumentes 1 erfolgen.

Das Hörinstrument 1 weist weiter einen Ausgangswandler L1 auf, welcher dazu eingerichtet ist, aus dem Ausgangssignal A1 ein Ausgangsschallsignal 6 zu erzeugen. Die schematische Darstellung des Hörinstrumentes 1 in Figur 1 zeigt ein sog. Behind-The-Ear-Hörgerät (BTE) mit einem Ohrstück 8, in welchem der Ausgangswandler L1 angeordnet ist, jedoch ist das Hörinstrument 1 auch als eine Bauform denkbar, insbesondere als ein In-The-Ear-Hörgerät (ITE), ein In-The-Canal-Hörgerät (ITC), ein Completely-In-the-Canal-Hörgerät (CIC), ein Receiver-In-the-Canal-Hörgerät (RIC), oder insbesondere auch als ein nicht ausschließlich bzw. nicht primär für die Versorgung einer Hörschwäche vorgesehener Ohrhörer. Insbesondere kann das Hörinstrument 1 auch als ein binaurales Hörsystem mit einem ersten lokalen Gerät und einem zweiten lokalen Gerät (nicht dargestellt) ausgestaltet sein. In diesem Fall kann das Hörinstrument 1 insbesondere auch noch zwei weitere Eingangswandler aufweisen, wobei die beiden weiteren Eingangswandler im zweiten lokalen Gerät angeordnet sind. Die Anwendbarkeit des beschriebenen Verfahrens ist hiervon generell unabhängig.

In Figur 2 ist schematisch in einer Draufsicht eine Hörsituation eines Trägers 10 des Hörinstrumentes 1 dargestellt. Das Hörinstrument 1 kann hierbei auch durch ein binaurales Hörsystem mit einem ersten lokalen Gerät 1a und einem zweiten lokalen Gerät 1b gegeben sein, wobei die beiden Eingangswandler M1, M2 auf beide lokalen Geräte 1a, 1b verteilt sein können (je ein Eingangswandler M1, M2 in jedem lokalen Gerät 1a, 1b), oder jedes lokale Gerät 1a, 1b zwei Eingangswandler M1, M2 aufweisen kann (die Eingangswandler für das lokale Gerät 1b sind nicht dargestellt). Durch die Anordnung der beiden Eingangswandler M1, M2 im Hörinstrument 1 kann für das bestimmungsgemäße Tragen des Hörinstrumentes 1 eine erste Referenzrichtung R1 definiert werden, welche vorzugsweise in einer Frontalrichtung 12 des Trägers 10 gewählt wird. In einem vorderen Halbraum 14 ist in einer Winkelrichtung α bezüglich der ersten Referenzrichtung R1 eine Schallquelle 16 angeordnet, welche durch einen Sprecher S1 gegeben ist. Um nun erkennen zu können, ob es sich bei der Schallquelle 16 um eine für den Träger 10 relevante Schallquelle handelt, und somit beim Sprecher S1 um einen Gesprächspartner des Trägers 10 handelt, wird durch das Hörinstrument 1 anhand des ersten und des zweiten Eingangssignals E1, E2 in noch zu beschreibender Weise eine Orientierungsrichtung vw1 der Schallquelle 16 ermittelt, in welche die Schallquelle 16 das maximum ihrer Schallenergie emittiert. Für den Sprecher 1 als Schallquelle 16 ist diese Orientierungsrichtung vw1 gleichbedeutend mit der Sprech- bzw. Blickrichtung des Sprechers S1.

Die Orientierungsrichtung vw1 ist hierbei bevorzugt relativ zu einer geeignet zu wählenden zweiten Referenzrichtung R2 definiert. Vorliegend ist die zweite Referenzrichtung R2 gewählt als die (umgekehrte) Winkelrichtung α des Sprechers S1, kann aber insbesondere auch zur ersten Referenzrichtung R1 identisch gewählt werden. In Figur 2 ist noch eine weitere Schallquelle 17 eingezeichnet, welche durch einen weiteren Sprecher S2 gegeben ist. Der Sprecher S2 hat seine Blickrichtung nicht auf den Träger 10 ausgerichtet, womit seine Orientierungsrichtung vw2 vom Träger weggerichtet ist.

In Figur 3 ist schematisch anhand eines Blockdiagramms der Ablauf eines Verfahrens zur o.g. Bestimmung der Orientierungsrichtung vw1 der Schallquelle 16 dargestellt. Die einzelnen Signalverarbeitungs- bzw. Signalanalyseschritte sind hierbei bevorzugt in der Signalverarbeitungseinheit 14 des Hörinstrumentes 1 auszuführen, insbesondere auf einem entsprechend eingerichteten, vorzugsweise programmierbaren Signalprozessor und/oder auf einem hierfür anwendungsspezifisch eingerichteten Schaltkreis (bspw. einer ASIC). In den einzelnen Analyseschritten können hierbei das erste und das zweite Eingangssignal E1, E2 direkt verwendet werden, d.h., räumliche Filter o.ä. zum Erkennen der Winkel- und/oder Orientierungsrichtung der Schallquelle 16 werden direkt auf das erste und das zweite Eingangssignal angewandt. Das erste und das zweite Eingangssignal E1, E2 können aber, unter wenigstens teilweiser Erhaltung ihrer räumlichen Information, auch zu wenigstens zwei Zwischensignalen (nicht dargestellt) weiterverarbeitet werden (etwa zu einem Cardioid- und einem Anticardioid-Signal), und besagte Filter auf diese Zwischensignale angewandt werden.

In einem ersten Verfahrensschritt V1 wird anhand des ersten und des zweiten Eingangssignals E1, E2 eine Winkelrichtung α der Schallquelle 16 ermittelt. Dies entspricht dem Ermitteln einer sog. "Direction of Arrival" (DoA), und kann etwa durch ein Ermitteln von Laufzeit- und/oder Pegelunterschieden in den beiden Eingangssignalen E1, E2 erfolgen, und/oder anhand von räumlichen ersten Filtern F1 (αj), welche auf beide Eingangssignale E1, E2 (oder entsprechend hiervon abgeleitete Zwischensignale) angewandt werden, und welche als Kerbfilter so ausgestaltet sind, dass sie bei einem Winkel αj eine maximale Abschwächung aufweisen. Die einzelnen ersten Filter F1 (αj) können nun über eine Variation des Winkelargumentes αj den Raum "scannen".

Ist die Winkelrichtung α ermittelt, kann optional in einem Verfahrensschritt V2 anhand der Winkelrichtung α überprüft werden, ob sich die Schallquelle 16 in einem ersten Bereich 18 befindet, welcher im vorderen Halbraum 14 belegen ist. Der erste Bereich 18 kann hierbei insbesondere durch einen symmetrischen Winkelbereich [-y,y] um die Frontalrichtung 12 definiert sein, wobei γ bevorzugt auszuwählen ist aus dem (halboffenen) Intervall [45°, 90°[, besonders bevorzugt aus dem Intervall [60°, 80°]. Die nachfolgenden Verfahrensschritte können dann insbesondere nur dann ausgeführt werden, wenn die Schallquelle 16 im ersten Bereich 18 liegt, d.h., wenn die Winkelrichtung α im Winkelbereich [-y,y] liegt.

Weiter kann in einem ebenfalls optionalen Verfahrensschritt V3 eine Direktionalität d des Schalls der Schallquelle 16 bestimmt werden, etwa anhand spektraler Merkmale in den Eingangssignalen E1, E2. Die nachfolgenden Verfahrensschritte können dann insbesondere nur dann ausgeführt werden, wenn die Entfernung d der Schallquelle 16 eine vorgegebene Untergrenze (nicht eingezeichnet) nicht unterschreitet.

Im nächsten Verfahrensschritt V4 wird nun für die Schallquelle 16 eine Orientierungsrichtung vw1 ermittelt. Hierfür werden, für die ermittelte Winkelrichtung α, in einem ersten Zwischenschritt V4.1 orientierungsrichtungsabhängige zweite Filter F2 (α, vwk) bereitgestellt, d.h., zu unterschiedlichen Winkelrichtungen αi, αj existieren unterschiedliche Sätze an zweiten Filtern F2 (αi, vwk), F2 (αj, vwk). Für die zweiten Filter F2 kann hierbei insbesondere eine orientierungsrichtungsabhängige ODHRTF (α, vwk, M1/M2) von der in der Winkelrichtung α angeordneten Schallquelle 16 zum ersten bzw. zweiten Eingangswandler M1, M2 herangezogen werden. In einem nächsten Zwischenschritt V4.2 werden für die die einzelnen Orientierungsrichtungen vwk die zweiten Filter F2 (α, vwk) auf das erste und das zweite Eingangssignal E1, E2 angewandt (Anwendung ° des zweiten Filters F2 auf die Menge {E1, E2} der Eingangssignale), und ggf. noch über ein Referenzsignal N1 normiert. Als das Referenzsignal N1 kann hierbei insbesondere direkt das erste oder das zweite Eingangssignal E1, E2 verwendet werden.

Abschließend wird in einem Zwischenschritt V4.3 über die einzelnen Orientierungsrichtungen vwk das Minimum der wie besagt mit den jeweiligen zweiten Filtern F2 (α, vwk) gefilterten und mit dem Referenzsignal N1 normierten Eingangssignale E1, E2 gebildet, und das zugehörige Argument arg min als Orientierungsrichtung vw1 der Schalquelle 16 bestimmt. Die Bestimmung kann hierbei insbesondere näherungsweise erfolgen, dass nämlich nur eine begrenzte Anzahl an Orientierungsrichtungen vwk überprüft wird (z.B. k=1...3 oder k= 1...5). Insbesondere kann dabei die Orientierungsrichtungen vw1 auf die (umgekehrte) Winkelrichtung α bezogen sein, sodass als Wertebereich der Orientierungsrichtung für k =1..3 nur die Ergebnisse "auf den Träger ausgerichtet" (vw1 = α bzw. 180° + α), "vorne am Träger vorbei ausgerichtet", "hinter dem Träger vorbei ausgerichtet" definiert sind.

Die Orientierungsrichtung vw1 kann auch durch ein entsprechend trainiertes künstliches neuronales Netz DNN bestimmt werden (gestrichelter Signalpfad), welches als Eingangsgrößen die mit den orientierungsrichtungsabhängigen ODHRTF (α, vwk, M1/M2) gefilterten Eingangssignale E1, E2 empfängt, und als Ergebnis die Orientierungsrichtung vw1 ausgibt.

In Figur 4 ist schematisch in einer Draufsicht mehrere Konfigurationen in einer Gesprächssituation des Trägers 10 dargestellt, wobei jede dieser Konfigurationen durch einen Sprecher S1, S2, S3 und seine konkrete Orientierungsrichtung vw1, vw2, vw3 gegeben ist. Während ein Sprecher S1 dem Träger 10 an einem Tisch 20 schräg gegenüber sitzt, jedoch in seiner eigenen Frontalrichtung 22 nach vorne blickt (und somit seine Orientierungsrichtung vw1 nicht auf den Träger 10 ausgerichtet ist, sondern parallel zu dessen Frontalrichtung 12 läuft; erste Konfiguration), sitzt ein Sprecher S2 neben dem Träger 10 mit seinem Blick und somit seiner Orientierungsrichtung vw2 auf den Sprecher S1 gerichtet (zweite Konfiguration). Schräg hinter dem Träger 10 steht ein Sprecher S3, mit seiner Orientierungsrichtung vw3 auf den Träger 10 ausgerichtet (dritte Konfiguration). In einer realen, lebhaften Gesprächssituation sprechen die Sprecher S1, S2, S3 dabei zu unterschiedlichen Zeitpunkten, teils auch mit gegenseitigem Unterbrechen.

In Figur 5 ist nun für das Verfahren nach Figur 3 die Wirkung einzelner zweiter Filter F2 angewandt auf die einzelnen Konfigurationen nach Figur 4 dargestellt. In einem ersten Diagramm links oben sind für die drei Konfigurationen K1, K2, K3 die jeweiligen Ausgangsgrößen des zweiten Filters der jeweiligen Konfiguration (also bzgl. des Sprechers in der gegebenen Winkelrichtung und mit seiner Orientierungsrichtung), angewandt auf das erste und das zweite Eingangssignal, gegen eine Zeitachse angetragen. Wie man erkennen kann, liefert das erste Filter für die Konfiguration K3 bis zu einem Zeitpunkt knapp vor 6 s ein knappes, aber wahrnehmbares Minimum, wohingegen nach diesem Zeitpunkt das zweite Filter für die Konfiguration K2 ein erkennbares Minimum liefert. Dies deutet darauf hin, dass bis zum Zeitpunkt knapp vor 6 s der Sprecher S1 der ersten Konfiguration aktiv ist, und danach der Sprecher S2 der zweiten Konfiguration aktiv ist. Das entsprechende Resultat ist im zweiten Diagramm (rechts oben) gegen die Zeitachse dargestellt.

In einem dritten Diagramm links unten sind für die drei Konfigurationen K1, K2, K3 erneut die jeweiligen Ausgangsgrößen des zweiten Filters der jeweiligen Konfiguration gegen die Zeitachse angetragen. Wie man erkennen kann, liefert das zweite Filter für die Konfiguration K3 bis zu einem Zeitpunkt knapp vor 6 s ein klares Minimum, wohingegen nach diesem Zeitpunkt das zweite Filter für die Konfiguration K2 ein klares Minimum liefert. Dies deutet darauf hin, dass bis zum Zeitpunkt knapp vor 6 s der Sprecher S3 der dritten Konfiguration aktiv ist, und danach der Sprecher S2 der zweiten Konfiguration aktiv ist. Das entsprechende Resultat ist im vierten Diagramm (rechts unten) gegen die Zeitachse dargestellt.

In Figur 6 sind zu drei unterschiedlichen Winkelrichtungen α des Sprechers S1 (bezogen auf die Frontalrichtung 12 des Trägers 10) jeweils verschiedene mögliche Konfigurationen hinsichtlich der Orientierungsrichtung vw1-3 gezeigt.

Die oberen Konfigurationen zeigen den Sprecher S1 in einer Winkelrichtung von α = 90° zur durch die Frontalrichtung 12 des Trägers 10 des Hörinstrumentes 1 gegebenen ersten Referenzrichtung R1. In der links gezeigten Konfiguration weist der Sprecher S1 eine Orientierungsrichtung vw1 von 0° bezogen auf die durch die (umgekehrte) Winkelrichtung α gegebene zweite Referenzrichtung R2 auf. In den daneben eingezeichneten Konfigurationen weist der Sprecher S1 bezogen auf die zweite Referenzrichtung R2 eine Orientierungsrichtung vw2 von 45° bzw. vw3 von 90° auf.

Die mittleren Konfigurationen zeigen den Sprecher S1 in einer Winkelrichtung von α = 45° zur ersten Referenzrichtung R1. In der links gezeigten Konfiguration weist der Sprecher S1 eine Orientierungsrichtung vw1 von 0° bezogen auf die zweite Referenzrichtung R2 auf. In den daneben eingezeichneten Konfigurationen weist der Sprecher S1 bezogen auf die zweite Referenzrichtung R2 eine Orientierungsrichtung vw2 von 45° bzw. vw3 von 90° auf.

Die unteren Konfigurationen zeigen den Sprecher S1 in einer Winkelrichtung von α = 0° zur ersten Referenzrichtung R1. In der untersten Konfiguration weist der Sprecher S1 eine Orientierungsrichtung vw1 von 0° bezogen auf die durch die (umgekehrte) Winkelrichtung α gegebene zweite Referenzrichtung R2 auf. In den darüber eingezeichneten Konfigurationen weist der Sprecher S1 bezogen auf die zweite Referenzrichtung R2 eine Orientierungsrichtung vw2 von 45° bzw. vw3 von -45° auf.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Hörinstrument
- 1a/b: lokales Gerät (des Hörinstrumentes)
- 2: Umgebungsschall
- 4: Signalverarbeitungseinheit
- 6: Ausgangsschallsignal
- 8: Ohrstück
- 10: Träger
- 12: Frontalrichtung
- 14: vorderer Halbraum
- 16: Schallquelle
- 17: Schallquelle
- 18: erster Bereich
- 20: Tisch
- 22: Frontalrichtung

- A1: Ausgangssignal
- DNN: künstliches neuronales Netz
- E1/2: erstes/zweites Eingangssignal
- F1: (winkelabhängiges) erstes Filter
- F2: (orientierungsrichtungsabhängiges) zweites Filter
- L1: Ausgangswandler
- K1-3: Ausgangsgröße des zweiten Filters (für Konfiguration 1-3)
- M1/2: erster/zweiter Eingangswandler
- N1: Referenzsignal
- R1/2: erste/zweite Referenzrichtung
- S1-3: Sprecher
- V1-4: Verfahrensschritt
- V4.1-3: Zwischenschritt
- vw1-3, vwk: Orientierungsrichtung

- α, αj: Winkelrichtung

## Patentansprüche

1. Verfahren zur direktionalen Signalverarbeitung für ein Hörinstrument (1),
- wobei durch einen ersten Eingangswandler (M1) des Hörinstruments (1) aus einem Umgebungsschall (2) ein erstes Eingangssignal (E1) erzeugt wird, und durch einen zweiten Eingangswandler (M2) des Hörinstruments (1) aus dem Umgebungsschall (2) ein zweites Eingangssignal (E2) erzeugt wird,
- wobei anhand des ersten Eingangssignals (E1) und des zweiten Eingangssignals (E2) eine Winkelrichtung (α) einer Schallquelle (16, 17) relativ zu einer ersten Referenzrichtung (R1), insbesondere zu einer Frontalrichtung (12) eines Trägers (10) des Hörinstrumentes (1), wenigstens näherungsweise erkannt wird, und
- wobei anhand des ersten Eingangssignals (E1) und des zweiten Eingangssignals (E2) eine Orientierungsrichtung (vw1-3, vwk) der besagten Schallquelle (16, 17), insbesondere relativ zu einer zweiten Referenzrichtung (R2), wenigstens näherungsweise erkannt wird.

2. Verfahren nach Anspruch 1,
wobei anhand der Orientierungsrichtung (vw1-3, vwk) der Schallquelle (16, 17) diese als eine für den Träger (10) relevante Schallquelle erkannt wird.

3. Verfahren nach Anspruch 1 oder Anspruch 2,
wobei als besagte Schallquelle (16, 17) ein Sprecher (S1-3) erkannt wird.

4. Verfahren nach Anspruch 3, rückbezogen auf Anspruch 2,
wobei der Sprecher (S1-3) anhand der Orientierungsrichtung (vw1-3) als ein Gesprächspartner des Trägers (10) erkannt wird.

5. Verfahren nach einem der vorhergehenden Ansprüche,
wobei eine Direktionalität (d) des Schalls der Schallquelle (16, 17) erkannt wird, und
wobei die Orientierungsrichtung (vw1-3, vwk) der Schallquelle (16, 17) nur dann ermittelt wird, wenn die erkannte Direktionalität (d) einen unteren Grenzwert nicht unterschreitet.

6. Verfahren nach einem der vorhergehenden Ansprüche,
wobei erfasst wird, ob die Schallquelle (16, 17) in einem ersten Bereich (18) liegt, welcher im vorderen Halbraum (14) des Trägers (10) belegen ist, und wobei die Erkennung der Orientierungsrichtung (vw1-3, vwk) der Schallquelle (16, 17) nur durchgeführt wird, wenn die Schallquelle (16, 17) im ersten Bereich (14) liegt.

7. Verfahren nach einem der vorhergehenden Ansprüche,
wobei die näherungsweise Erkennung der Orientierungsrichtung (vw1-3, vwk) durch eine Auswahl aus einer Mehrzahl an, bevorzugt mindestens drei, diskreten Kern-Orientierungsrichtungen erfolgt.

8. Verfahren nach einem der vorhergehenden Ansprüche,
wobei eine erste Mehrzahl an winkelabhängigen Filtern (F1) bereitgestellt wird, deren zugrunde liegende Winkel (αj) wenigstens einen Teilbereich des Raumes überdecken,
wobei die erste Mehrzahl an winkelabhängigen Filtern (F1) jeweils auf das erste und das zweite Eingangssignal (E1, E2) und/oder auf ein erstes und ein zweites Zwischensignal angewandt werden, welche jeweils vom ersten bzw. zweiten Eingangssignal (E1, E2) abgeleitet werden, und hieraus eine Menge entsprechender winkelabhängiger Merkmale ermittelt wird, und wobei die Winkelrichtung (α) der Schallquelle (16, 17) anhand der winkelabhängigen Merkmale erkannt wird.

9. Verfahren nach einem der vorhergehenden Ansprüche,
wobei für wenigstens eine Winkelrichtung (α) eine zweite Mehrzahl an orientierungsrichtungsabhängigen Filtern (F2) bereitgestellt wird, welche jeweils einer Orientierungsrichtung (vw1-3, vwk) bei der besagten Winkelrichtung (α) entsprechen,
wobei die zweite Mehrzahl an orientierungsrichtungsabhängigen Filtern (F2) jeweils auf das erste und das zweite Eingangssignal (E1, E2) und/oder auf das erste und das zweite Zwischensignal angewandt werden, und hieraus eine zweite Menge entsprechender orientierungsrichtungsabhängigen Merkmale ermittelt wird, und
wobei die Orientierungsrichtung (vw1-3, vwk) anhand der besagten orientierungsrichtungsabhängigen Merkmale erkannt wird.

10. Verfahren nach einem der vorhergehenden Ansprüche,
wobei eine Mehrzahl an diskreten Konfigurationen vorgegeben wird, welche jeweils durch eine zugehörige Winkelrichtung (α) aus einer ersten Mehrzahl an diskreten Winkelrichtungen (αj) für die Schalquelle (16, 17) sowie durch eine zugehörige Orientierungsrichtung (vw1-3) aus einer zweiten Mehrzahl an diskreten Orientierungsrichtungen (vwk) gegeben ist,
wobei für jede der Konfigurationen ein orientierungsrichtungsabhängiges Filter (F2) bereitgestellt wird, welches jeweils auf das erste und das zweite Eingangssignal (E1, E2) und/oder auf das erste und das zweite Zwischensignal angewandt wird, und hieraus ein entsprechendes orientierungsrichtungsabhängiges Merkmal für die jeweilige Konfiguration ermittelt wird, und wobei die Orientierungsrichtung (vw1) anhand der ermittelten orientierungsrichtungsabhängigen Merkmale erkannt wird

11. Verfahren nach Anspruch 9 oder Anspruch 10,
wobei für jede Orientierungsrichtung (vw1-3, vwk) zu einer gegebenen Winkelrichtung (α) eine kopfrichtungsbezogene Übertragungsfunktionen (ODHRTF) bereitgestellt wird,
wobei jede der kopfrichtungsbezogenen Übertragungsfunktionen (ODHRTF) einen Übertragungsweg für Schall von der Schallquelle (16, 17) repräsentiert, welche in einer betreffenden Winkelrichtung (α) mit der besagten Orientierungsrichtung (vw1-3, vwk) angeordnet ist, und wobei die orientierungsrichtungsabhängigen Filter (F2) jeweils gebildet werden anhand der jeweils zugehörigen kopfrichtungsbezogenen Übertragungsfunktion (ODHRTF).

12. Verfahren nach einem der Ansprüche 8 bis 11,
wobei als winkelabhängiges und/oder orientierungsrichtungsabhängiges Merkmal ein Grad einer Abschwächung eines Schalls von einer Schallquelle (16, 17) ermittelt wird, welche in der betreffenden Winkelrichtung (α) angeordnet und/oder in der zugehörigen Orientierungsrichtung (vw1-3, vwk) ausgerichtet ist.

13. Verfahren nach Anspruch 12,
wobei für den Grad der Abschwächung ein Vergleichssignal (N1), welches durch eine Anwendung des betreffenden winkelabhängigen und/oder orientierungsrichtungsabhängigen Filters (F1, F2) auf das erste und das zweite Eingangssignal (E1, E2) und/oder auf das erste und das zweite Zwischensignal generiert wird, mit einem Referenzsignal (N1) verglichen wird, welches vorzugsweise eine omnidirektionale Richtcharakteristik aufweist.

14. Verfahren nach Anspruch 13,
wobei das Referenzsignal (N1) nur vom ersten Eingangssignal (E1) abgeleitet wird.

15. Verfahren nach einem der Ansprüche 8 bis 14,
wobei die Orientierungsrichtung (vw1-3, vwk) anhand der orientierungsrichtungsabhängigen Merkmale mittels eines künstlichen neuronalen Netzes (DNN) erkannt wird.

16. Verfahren nach Anspruch 15,
wobei für jede Orientierungsrichtung (vw1-3, vwk) zu einer gegebenen Winkelrichtung (α) eine bzw. die kopfrichtungsbezogene Übertragungsfunktionen (ODHRTF) bereitgestellt wird, und
wobei Eingangsgrößen für das künstliche neuronale Netz (DNN) verwendet werden, welche anhand des mit der zugehörigen kopfrichtungsbezogenen Übertragungsfunktion (ODHRTF) gefilterten ersten und/oder zweiten Eingangssignals (E1, E2) abgeleitet werden.

17. Hörinstrument (1), umfassend
- einen ersten Eingangswandler (M1) zur Erzeugung eines ersten Eingangssignals (E1) aus einem Umgebungsschall (2),
- einen zweiten Eingangswandler (M2) zur Erzeugung eines zweiten Eingangssignals (E2) aus dem Umgebungsschall (2), und
- eine Signalverarbeitungseinheit (4),
wobei das Hörinstrument (1) dazu eingerichtet ist, das Verfahren nach einem der vorhergehenden Ansprüche durchzuführen.
